# EUROPÄISCHE PATENTSCHRIFT

(11) **EP 4 656 941 B1**
(45) Veröffentlichungstag und Bekanntmachung des Hinweises auf die Patenterteilung: **13.05.2026**
(21) Anmeldenummer: 24178950.2
(22) Anmeldetag: 29.05.2024
(51) Int. Cl.: F23C 9/00, F23C 9/08, F23D 99/00

(54) **KESSELANLAGE UND VERFAHREN ZUR ERZEUGUNG VON WÄRME DURCH VERBRENNUNG WENIGSTENS EINES BRENNSTOFFES**
BOILER PLANT AND METHOD FOR PRODUCING HEAT BY COMBUSTION OF AT LEAST ONE FUEL
CHAUDIÈRE ET PROCÉDÉ DE PRODUCTION DE CHALEUR PAR COMBUSTION D'AU MOINS UN COMBUSTIBLE

(43) Veröffentlichungstag der Anmeldung: 03.12.2025
(73) Patentinhaber: ERK Eckrohrkessel Holding GmbH, 12489 Berlin (DE)
(72) Erfinder: BEYER, Michael, 13158 Berlin (DE)
(74) Vertreter: Schulz Junghans Patentanwälte PartGmbB

(56) Entgegenhaltungen:
- EP-A1- 3 467 383
- DE-A1- 4 415 717

## Beschreibung

Die vorliegende Erfindung betrifft eine Kesselanlage sowie ein Verfahren zur Erzeugung von Wärme durch Verbrennung wenigstens eines Brennstoffes.

An Wärmeerzeugern wie zum Beispiel Kesseln bzw. Kesselanlagen mit Rohr-Steg-RohrWänden bzw. Flossenwänden als Umfassungsflächen des Feuerraumes, allgemein als Wasserrohrkessel bezeichnet, werden Brenner-Öffnungen in den Wänden durch Ausbiegung von Rohren realisiert. Diese auskragenden Rohre werden auch als Brennerkorb bezeichnet. Dabei sind die Rohre nach außen gebogen und mit Feuerfestmaterial abgedichtet und überdeckt. Um den Brennerkorb herum wird auf der Außenseite der Kesselwandung gasdicht ein Brennerkasten aufgeschweißt, welcher die ausgebogenen Rohre überdeckt und isoliert. An dem Brennerkasten wird der Brenner montiert, dessen Brennermund in den Feuerraum des Kessels führt.

Die Summe der gestreckten Rohrlänge aller Rohre eines Brennerkorbes hängt vom erforderlichen lichten Einbaudurchmesser des Brenners ab. Bei Low-NOx-Brennern mit Luft- und/ oder Brennstoffstufung ist dieser Einbaudurchmesser größer als bei Standardbrennern ohne Stufung.

Bei Flammrohrkesseln werden die Brenner typischerweise an der Stirnwand bzw. Frontwand des Flammrohres montiert. Üblich ist die Zustellung der dem Feuerraum zugewandten Seite dieser Frontwand mit Feuerfestmaterial als Isolierung oder seltener auch als glatte Stahlwand mit Wasserkühlung.

Es ist bekannt, dass die NOx-Bildung auf thermischen Bildungsweg bei der Verbrennung von gasförmigen, flüssigen und festen Brennstoffen durch Abgasrezirkulation wirksam reduziert werden kann. Es wird dabei zwischen externer und feuerrauminterner Abgasrezirkulation unterschieden.

Bei der externen Abgasrezirkulation wird dem Abgasstrom nach Verlassen des Feuerraumes ein Teilstrom entnommen und zum Brenner bzw. in den Feuerraum zurückgeführt. Häufig wird dieser Teilstrom der Verbrennungsluft beigemischt, um den Sauerstoffpartialdruck des Oxidationsmittels zu senken.

Bei der feuerrauminternen Abgasrezirkulation dagegen wirkt der Brenner als Injektor, welcher direkt am Strahlrand des Luftaustritts Abgas aus der äußeren Rezirkulationszone ansaugt. Bei Brennern mit überkritischem Drall wird Abgas auch auf der Flammenachse bzw. im Unterdruckgebiet im Kern der Flammenwurzel rezirkuliert.

Die Effizienz der feuerrauminternen Abgasrezirkulation wird von mehreren Faktoren beeinflusst, wie zum Beispiel der Größe des Treibimpulsstroms der aus dem Brenner austretenden Luftströmung, der Brennstoffströmung bzw. Luftbrennstoffgemisch-Strömung, gegebenenfalls in Mischung mit extern rezirkuliertem Abgas; der Düsenbauform des Brenners und der Intensität der Vermischung von Treibstrahl und intern angesaugtem Abgasstrom. Bei der Düsenbauform spielt insbesondere eine Rolle, ob der Querschnitt der Düse einen zylindrischen Austritt, eine konische Erweiterung oder eine konische Verjüngung aufweist.

Die WO 2008/ 119753 A1 offenbart einen Vergasungsreaktor, der einen Druckmantel und eine Reaktionszone umfasst, die teilweise durch eine vertikal ausgerichtete, röhrenförmige Membranwand begrenzt ist. Die Vergasungsanlage umfasst des Weiteren einen Brennerkorb zur Erzeugung einer Flamme und ist dazu eingerichtet, durch Rezirkulation von Abgas dieses der Flamme wieder zuzuführen. Das Abgas passiert dabei eine Kühleinrichtung.

Die EP 3 467 383 A1 offenbart eine Kesselanlage gemäß dem Oberbegriff des ersten Anspruchs.

Der Erfindung liegt die Aufgabe zugrunde, eine Kesselanlage und ein Verfahren zur Erzeugung von Wärme unter Verbrennung wenigstens eines Brennstoffes mittels der erfindungsgemäßen Kesselanlage zur Verfügung zu stellen, mit denen in effizienter und energiesparender Weise eine Minderung des Schadstoffausstoßes, insbesondere von NOx-Emissionen, realisierbar ist.

Diese Aufgabe wird durch die erfindungsgemäße Kesselanlage nach Anspruch 1 sowie durch das Verfahren zur Erzeugung von Wärmeenergie unter Verbrennung wenigstens eines Brennstoffes mittels der erfindungsgemäßen Kesselanlage nach Anspruch 15 gelöst. Vorteilhafte Ausgestaltungsformen der Kesselanlage sind in den Unteransprüchen 2-14 angegeben.

Die Merkmale der Ansprüche können in jeglicher technisch sinnvollen Art und Weise kombiniert werden, wobei hierzu auch die Erläuterungen aus der nachfolgenden Beschreibung sowie Merkmale aus den Figuren hinzugezogen werden können, die ergänzende Ausgestaltungen der Erfindung umfassen.

Erfindungsgemäß wird eine Kesselanlage zur Erzeugung von Wärme durch Verbrennung wenigstens eines Brennstoffes zur Verfügung gestellt, welche einen Brenner zur Erzeugung einer entlang einer Längsachse in einen Feuerraum der Kesselanlage gerichteten Flamme aufweist, wobei die Kesselanlage dazu eingerichtet ist, eine interne Rückführung von bei der Verbrennung erzeugten Abgases in die Flamme zu realisieren. Im Bereich der Abgas-Rückführung ist eine Kühleinrichtung angeordnet, mit der Wärme von rückgeführtem Abgas aufnehmbar und ableitbar ist, wobei die Kühleinrichtung wenigstens ein Kühlelement aufweist, in welchem ein Kühlmedium aufnehmbar oder aufgenommen ist. Das kühlmediumführende Kühlelement ist von rückgeführtem Abgas umströmbar und mittels einer Positionierungseinrichtung im Wesentlichen entlang der Längsachse der Flamme derart verschiebbar, dass es an unterschiedlichen Positionen entlang der Längsachse der Flamme positionierbar ist.

Der Feuerraum der Kesselanlage kann auch als Brennkammer bezeichnet werden. Mit der Kühleinrichtung ist Wärme von der Stelle der Wärme-Aufnahme weg transportierbar. Dabei ist die Kühleinrichtung nicht durch die Kesselwand selbst ausgebildet, sondern zusätzlich zur Kesselwand ist eine Anordnung vorhanden, mit der Wärme aus dem rückgeführten Abgas aufnehmbar und ableitbar ist. Die Ausrichtung und Form des Brennermunds definieren dabei die Ausrichtung und Position des einzusetzenden Brenners, der die Flamme erzeugt. Die Kesselanlage kann dabei auch den Brenner selbst umfassen.

Durch die Abkühlung des rückgeführten Abgases lässt sich eine Erhöhung des intern rezirkulierten Abgasmassenstromes zum jeweiligen Brenner erreichen. Dies beruht im Wesentlichen darauf, dass die Temperatur des angesaugten Abgasstromes aus dem Feuerraum am Einsaugort am Brenneraustritt gemindert wird. Der Brenner arbeitet vorzugsweise als Injektor und saugt einen intern rezirkulierten Volumenstrom an. Der rezirkulierte Massenstrom ist direkt von der Temperatur des Rezirkulats abhängig.

Durch die Kühleinrichtung realisierte niedrigere Temperaturen des Rezirkulats führen zu einer höheren feuerraumintern rezirkulierten Abgasmasse.

Zudem begünstigt die niedrigere Temperatur des rückgeführten Abgases - insbesondere bei ausreichender Durchmischung mit der Verbrennungsluft - eine Senkung des O₂-Partialdruckes im Oxidationsmittel mit Verringerung der Reaktionsgeschwindigkeit. Weitere positive Folgen der Temperatur-Minderung sind eine Senkung der Verbrennungstemperatur durch sogenannten thermischen Ballast, nämlich Inertbestandteile im Rezirkulat, welche in der Flamme mit auf Verbrennungstemperatur erhitzt werden; sowie eine Vergleichmäßigung des Temperaturprofils und somit eine Verminderung bzw. Eliminierung von Temperaturgradienten in der Verbrennungszone und dementsprechende Vermeidung von sogenannten "Hot Spots" in der Flamme. Dabei kann die Zuführung von gekühltem Rezirkulat auch einen Beitrag zur Durchmischung liefern. Die Längsachse der Flamme ist die sogenannte Flammenachse. Die Flammenachse bezieht sich dabei auf eine ideelle Linie, die ausgehend vom Brennermund durch das Zentrum einer Flamme verläuft und ihre Hauptausbreitungsrichtung angibt.

Die Positionierung des Kühlelements entlang der Längsachse der Flamme bedeutet eine flexible Positionierung des Kühlelements in unterschiedlichen Positionen im Feuerraum.

Die Länge des Kühlelements entlang der Längsachse der Flamme kann beispielsweise bis zu einem Drittel der Flammenlänge betragen.

Die Kesselanlage kann eine Feuerraumwand aufweisen, die wenigstens ein Leitungselement umfasst, in welchem ein Kühlmedium aufnehmbar oder aufgenommen ist, wobei das Kühlelement strömungstechnisch mit dem Leitungselement verbunden ist. Das Kühlmedium kann beispielsweise flüssig sein.

Die Positionierungseinrichtung ermöglicht es, dass das kühlmediumführende Kühlelement in mehreren seiner möglichen Positionen entlang der Längsachse der Flamme von rückgeführtem Abgas umströmbar ist.

Gegebenenfalls ist die Positionierungseinrichtung derart ausgestaltet, dass in zumindest einer Position das Kühlelement vor oder am Brenner positionierbar ist und somit das Kühlelement sich nicht in unmittelbarer Umgebung der Flamme befindet. Ebenso ist es möglich, dass das Kühlelement in den Feuerraum von außen einschiebbar ist.

Die Kesselanlage kann derart ausgestaltet sein, dass sie zur Rückführung von im Feuerraum rezirkulierten Abgasen direkt zum Brenneraustritt oder in dessen Nähe eingerichtet ist.

Das Kühlelement kann mittels der Positionierungseinrichtung so im Brennraum angeordnet werden, dass das kühlmediumführende Kühlelement derart weit in den Brennraum hineinragt bzw. in einem derartigen Abstand von einer Kesselwand, an der der Brenner angeordnet ist, positioniert ist, dass das Kühlelement optimal von rückgeführtem Rauchgas umströmbar ist, um einen geringen NOx-Wert einzustellen.

Eine vorteilhafte Ausführungsform der Kesselanlage sieht vor, dass das Kühlelement in wenigstens einer Position die Längsachse der Flamme zumindest teilweise radial umgebend ausgebildet ist. Das bedeutet, dass das Kühlelement eine bezüglich der Längsachse definierte axiale Position aufweist, in der es die Längsachse zumindest bereichsweise radial umgibt.

Das Kühlelement kann dabei zumindest bereichsweise eine im Wesentlichen ring- oder hohlzylinderförmige Geometrie aufweisen, wobei die Flamme im Inneren der ring- oder hohlzylinderförmigen Geometrie erzeugt werden kann bzw. angeordnet sein kann.

Eine im Wesentlichen ring- oder hohlzylinderförmige Geometrie kann beispielsweise durch eine Wendel- oder Mäanderform realisiert sein.

Die Form des Kühlelements kann dabei im Wesentlichen rotationssymmetrisch sein, wobei die Rotationsachse des Kühlelements im Wesentlichen parallel zur Längsachse ausgerichtet sein kann.

Weiterhin kann die Kesselanalage eine Feuerraumwand aufweisen und die Positionierungseinrichtung mindestens eine Einschubhülse in der Feuerraumwand umfassen, in welcher ein Leitungselement der Kühleinrichtung, welches strömungstechnisch mit dem Kühlelement verbunden ist, aufgenommen ist, sodass das Leitungselement durch die Einschubhülse führbar ist und somit die Kühleinrichtung entlang der Längsachse der Flamme an unterschiedlichen Positionen positionierbar ist. Im Leitungselement ist dabei ein Kühlmedium aufnehmbar oder kann aufgenommen sein.

Das Kühlelement ist dabei derart mechanisch mit dem Leitungselement verbunden, dass eine Bewegung entlang der Längsachse zwischen dem Leitungselement und dem Kühlelement übertragbar ist.

Bei mehreren Leitungselementen sind entsprechend mehrere Einschubhülsen vorhanden.

Das Leitungselement kann im Wesentlichen parallel zur Längsachse in der Einschubhülse aufgenommen sein.

Das Leitungselement und die Einschubhülse können dabei eine Spielpassung ausbilden.

Im Falle von einem Rohr als Leitungselement ist der innere Durchmesser der Einschubhülse größer als der äußere Durchmesser des Rohrs, sodass eine Führung des Leitungselement möglich ist.

Die Einschubhülse kann an der Kesselwand mechanisch befestigt sein, beispielsweise verschweißt sein. Außerdem kann die mechanische Befestigung an der Kesselwand eine Übermaßpassung, einen Flansch und/oder eine Verschraubung aufweisen.

Die Positionierungseinrichtung kann eine Feststelleinrichtung umfassen, mit der einzelne Positionen des Kühlelements festgestellt werden können. Die Feststelleinrichtung kann beispielsweise mittels einer Klemmschraube realisiert sein. Beim Betrieb der Kesselanlage kann somit eine verfahrenstechnisch günstige Position der Kühleinrichtung entlang der Längsachse der Flamme ermittelt werden und diese Position anhand der Klemmschraube fixiert werden.

Zum Beispiel kann während des Betriebs die Position der Kühleinrichtung für unterschiedliche Betriebspunkte der Kesselanlage angepasst werden, in Abhängigkeit von beispielsweise der Verbrennungsleistung, des Flammendurchmessers und/oder der Konzentration einzelner Stoffe oder Stoffverbindungen, wie zum Beispiel NOx, im Abgas.

Die Verschiebung der Kühleinrichtung kann manuell oder motorisiert erfolgen. In einer motorisierten Ausführungsform kann die Positionierungseinrichtung beispielsweise einen Stellmotor und einen Abgas-Sensor, beispielsweise einen NOx-Sensor, umfassen. Dabei kann die Kühleinrichtung entlang der Längsachse der Flamme abhängig von der NOx-Konzentration positioniert werden. Die Positionierungseinrichtung kann zudem eine Steuereinrichtung umfassen, die abhängig von der NOx-Konzentration und/oder festgelegten Betriebspunkten den Stellmotor ansteuert und die Position der Kühleinrichtung verändert.

Das Kühlelement kann in einer Ausführungsform eine im Wesentlichen rotationssymmetrische Ausgestaltung aufweisen. In einer alternativen Ausführungsform ist das Kühlelement im Wesentlichen mit einer Hohlzylinderform ausgebildet. Eine spezielle Ausbildung dieses Kühlelements sieht vor, dass das Kühlelement im Wesentlichen eine Hohlkegelstumpfform ausbildet. Diese Ausgestaltung hat den Vorteil der teilweisen Abschirmung der Kesselwand vor Strahlungswärme, so dass diese bereichsweise eine geringere Temperatur aufweist und dicht an ihr rückgeführte Abgase weniger stark aufheizt.

Das bedeutet, dass die Form des im Brennraum positionierten Kühlelements entlang der Längsachse der Flamme entlang der Ausbreitungsrichtung der Flamme in radialer Richtung aufgeweitet sein kann.

Entsprechend kann das das Kühlelement derart geformt sein, dass es entlang der Längsachse an einer Position näher zur Flammenspitze einen größeren Abstand radial zur Längsachse der Flamme aufweist als an einer Stelle weiter entfernt von der Flammenspitze und dichter am Brennermund.

Dabei kann die Geometrie der Kühleinrichtung einem abschnittsweisen Konturverlauf der Flamme nachempfunden sein, sodass die Kühleinrichtung in einer Position positionierbar ist, in der die Flammenkontur im Wesentlichen parallel zur Innenkontur des Kühlelements ist.

Durch die radiale Aufweitung kann eine zusätzliche NOx-Reduktion erreicht werden.

Das Kühlelement kann wenigstens ein Rohr umfassen, das von Kühlmedium durchströmt oder durchströmbar ist. Beispielsweise kann das Rohr einen Außendurchmesser von 10mm bis 100 mm aufweisen. Gegebenenfalls kann ein solches Rohr beulstrukturiert ausgeführt sein. Das Kühlmedium kann durch das Rohr vom Brennermund weg geleitet werden und in einer gewissen Entfernung vom Brennermund im Kühlmedium aufgenommene Wärme abgeben. In einfacher, alternativer Ausführungsform ist vorgesehen, dass die Kühleinrichtung dazu eingerichtet ist, mittels Wärmeleitung Wärme aus dem rückgeführten Abgas vom Brennermund weg zu transportieren und an geeigneter Stelle an die Umgebung oder ein weiteres Medium abzugeben. Zur Verbesserung des konvektiven Wärmeüberganges des Abgases an die Oberfläche der Rohre der Kühleinrichtung können diese mit zusätzlichen Kühlrippen oder Pins auf der Außenseite, die mit dem Abgas in Kontakt steht, ausgerüstet sein.

Gegebenenfalls umfasst die Kühleinrichtung als Kühlelemente mehrere Rohre, in welchen ein Kühlmedium aufnehmbar oder aufgenommen ist, wobei der Abstand zwischen benachbarten Rohren mindestens so groß ist, dass der durch die Abkühlungswirkung der die Kühleinrichtung ausbildenden Rohre bewirkte Abgas-Massestrom des rückgeführten Abgases, welcher zwischen den Rohren hindurch bzw. um den Umfang der Rohre herum strömt, größer ist als bei einer bis auf die erfindungsgemäße Kühleinrichtung identischen Ausführungsform der Kesselanlage. Das bedeutet, dass die Rohre wenigstens so weit voneinander beabstandet sein müssen, dass sie einen Abkühlungseffekt auf das rückgeführte Abgas bewirken, sodass der Abgas-Massestrom des rückgeführten Abgases größer ist als bei herkömmlichen Ausführungsformen, die keine erfindungsgemäße Kühleinrichtung am Brennermund aufweisen.

Vorzugsweise sollte durch die Rohre, die die Kühleinrichtung ausbilden, sowie das darin befindliche Kühlmedium eine Temperaturminderung des rückgeführten und eingesaugten Abgases um wenigstens 50 K realisierbar sein.

Die Rohre können beispielsweise einen minimalen Abstand von 30 mm zueinander aufweisen.

Die Kühleinrichtung kann als Kühlelemente mehrere Rohre aufweisen, in welchen ein Kühlmedium aufnehmbar oder aufgenommen ist, wobei die Kesselanlage eine Feuerraumwand aufweist, von der ausgehend die Rohre sich ins Innere des Feuerraums erstrecken, und wobei zumindest einige dieser Rohre zwei im Wesentlichen parallel zueinander verlaufende erste Abschnitte aufweisen, die im Wesentlichen parallel zur Längsachse und winklig, insbesondere senkrecht zur Feuerraumwand angeordnet sind. Daran anschließend sind zwei im Wesentlichen winklig, insbesondere senkrecht zur Längsachse und im Wesentlichen parallel zur Feuerraumwand verlaufende zweite Abschnitte angeordnet, und wiederum daran wenigstens ein dritter Abschnitt angeordnet, der im Wesentlichen parallel zur Brennerwand und winklig, insbesondere senkrecht zur Längsachse sowie dem zweiten Abschnitten verläuft. Dadurch ergibt sich jeweils ein U-förmiger Verlauf eines derartigen Rohres, wobei das U aus dem zweidimensionalen Bereich in Richtung der dritten Raumkoordinate umgebogen ist. Der Abstand der Rohre des zweiten und dritten Abschnittes zueinander soll 30 ... 90 mm betragen. Besonders vorteilhaft ist ein Abstand der Rohre zueinander von 45 ... 70 mm. Der zu wählende Abstand der Rohre hängt unter anderem von der Temperatur des rezirkulierten Abgases in der äußeren Rezirkulationszone vor Durchtritt durch die Kühleinrichtung ab.

In einer weiteren Ausgestaltung der Kühleinrichtung ist vorgesehen, dass die Kühleinrichtung als Kühlelemente mehrere Rohre umfasst, in welchen ein Kühlmedium aufnehmbar oder aufgenommen ist, wobei die Kesselanlage eine Feuerraumwand aufweist, von der ausgehend die Rohre sich ins Innere des Feuerraums erstrecken, und wobei zumindest einige dieser Rohre jeweils einen ersten Abschnitt aufweisen, die im Wesentlichen parallel zur Längsachse und winklig, insbesondere senkrecht zur Feuerraumwand angeordnet ist. Die ersten Abschnitte der Rohre sind strömungstechnisch mit einem ringförmigen Verteiler verbunden, der im Wesentlichen parallel zur Feuerraumwand winklig, insbesondere senkrecht, zur Längsachse angeordnet ist. Dabei kann der ringförmige Verteiler eine Kreisform aufweisen und koaxial zur Längsachse angeordnet sein. Dadurch kann Kühlmedium aus einem jeweiligen Rohr in den Verteiler gelangen und von diesem verteilt bzw. anderen Rohren zugeleitet werden. In einer weiteren Ausführung ist der erste Abschnitt der Rohre nicht parallel zur Brennerachse ausgeführt, sondern weist auf einem größeren Teilkreis Rohre, welche aus der Feuerraumwand ausgebogen sind, im Vergleich zum ringförmigen Verteiler auf.

Eine weitere Alternative der Ausgestaltung der Kühleinrichtung sieht vor, dass das Rohr helixförmig um die Längsachse angeordnet ist. Dieses helixförmige Rohr kann strömungstechnisch mit Leitungselementen in der Feuerraumwand gekoppelt sein. Die Helixform kann dabei in einer Wendelform ausgebildet sein. Des Weiteren kann das helixförmige Rohr einen ersten Windungsbereich und einen zweiten Windungsbereich umfassen, wobei der erste Windungsbereich koaxial in Bezug zum zweiten Windungsbereich und zumindest abschnittsweise radial innerhalb des zweiten Windungsbereiches angeordnet ist. Die beiden Windungsbereiche sind dabei vorzugsweise durch lediglich ein Rohr ausgebildet, so dass dieses eine Rohr in einem axial endseitigen Bereich vom ersten Windungsbereich in den zweiten Windungsbereich übergeht. Dafür bietet es sich an, dass der erste Windungsbereich und der zweite Windungsbereich entgegengesetzte Steigungen aufweisen, sodass in einfacher Weise der Übergang zwischen dem ersten Windungsbereich und dem zweiten Windungsbereich realisierbar ist.

Die Helixform kann sich entlang der Längsachse der Flamme aufweiten. Das bedeutet, dass das Kühlelement derart geformt sein kann, dass es an einer Stelle näher an der Flammenspitze einen größeren Radius aufweisen kann als an einer Stelle weiter entfernt von der Flammenspitze.

In einer alternativen Ausführungsform verläuft das Rohr mäanderförmig um die Längsachse der Flamme. Es ist dabei möglich, dass die Mäanderform zueinander parallele Abschnitte aufweist und somit eine Hohlzylinderform ausbildet. Die Mäanderform erstreckt sich dabei um die Längsachse der Flamme herum. Dabei können in einer Ausführungsform die parallelen Abschnitte im Wesentlichen parallel zur Längsachse der Flamme angeordnet sein.

Die Mäanderform kann eine im Wesentlichen ring- oder hohlzylindrische Form ausbilden, wobei immer zwei parallele Abschnitte durch ein gebogenes Endstück an einer Endseite der Abschnitte miteinander verbunden sind. Die strömungstechnische Verbindung entlang der Mäanderform des Kühlelements ist dadurch gewährleistet. Das gebogene Endstück kann auch als Schlinge bezeichnet werden und angeschweißt sein.

Es ist dabei nicht ausgeschlossen, dass der Querschnitt dieser Kühleinrichtung von einer rotationssymmetrischen Form abweicht, so dass z.B. die Mäanderform die hohle Kegelstumpfform ausbildet.

Im Falle einer im Wesentlichen um die Längsachse verlaufenden Mäanderform der Kühleinrichtung kann die Aufweitung dadurch realisiert sein, dass jeweils ein Paar von entlang des Umfangs benachbarten parallelen Abschnitten des Kühlelements radial nach außen gebogen ist, sodass sich die parallelen Abschnitte blütenförmig radial nach außen krümmen, oder linear und in einem Winkel zur Längsachse verläuft.

Parallele Abschnitte können auch gekrümmte Abschnitte miteinschließen, wobei es sich dabei um sogenannte Parallelkurven handelt, also Abschnitte, die die gleiche Krümmung und den gleichen Abstand zueinander aufweisen.

In einer weiteren Ausführungsform sind die parallelen Abschnitte der Mäanderform des Kühlelements alle in eine Richtung mit zumindest einer Komponente quer zur Längsachse ausgerichtet. Dabei kann es sich um parallel angeordnete Abschnitte handeln, welche entlang eines Umfangs gekrümmt sind, womit eine ring- oder hohlzylindrische Form ausgebildet wird. Beispielsweise können die parallelen Abschnitte in Umfangsrichtung um die Längsachse gekrümmt sein.

Der Abstand zwischen den parallelen Abschnitten kann beispielsweise 30 mm oder weniger betragen. Durch eine enge Anordnung einer Vielzahl von parallelen Abschnitten kann eine große Fläche zur Wärmeübertragung vom Abgas zum Kühlelement zur Verfügung gestellt werden.

Im Falle eines als Rohr ausgeführten Kühlelements kann dessen Durchmesser innen und/ oder außen im Verlauf der Mäanderform variieren.

Alternativ kann die Kühleinrichtung mehrere Rohre umfassen, die parallel zueinander verlaufende erste Abschnitte aufweisen, die sich aus der Ebene der Feuerraumwand heraus erstrecken. Daran schließt sich jeweils ein zweiter Abschnitt an, der im Wesentlichen senkrecht zum ersten Abschnitt verläuft und demzufolge im Wesentlichen parallel zur Feuerraumwand angeordnet ist. Ein dritter Abschnitt verbindet die beiden zweiten Abschnitte miteinander, sodass eine U-Form realisiert ist. Das bedeutet, dass das Kühlelement mehrere Abschnitte umfassen kann, die im Wesentlichen parallel zueinander und/ oder parallel zur Längsachse ausgerichtet sind.

Das Kühlungselement kann mindestens ein Strömungsleitelement umfassen, welches derart angeordnet ist, dass es eine Führungsfunktion von rückgeführtem Abgas von radial außen in die Flamme hat. Ein solches Strömungsleitelement kann begünstigen, dass das rückgeführte bzw. rezirkulierte Abgas nicht bis zum Brenner strömt, sondern bereits an der Kühleinrichtung in die Flamme geleitet wird.

Hier erfolgt ein unterdruckbedingtes Ansaugen der Rauch- bzw. Abgase.

Darüber hinaus kann das Strömungsleitelement auch so eingerichtet sein, dass es trotz der Führungsfunktion einen geringen Widerstand für das rezirkulierte Abgas bildet und somit einen geringen Druckverlust im rezirkulierten Abgas bewirkt, was eine großen Massenstrom in die Flamme gewährleistet.

Das Strömungsleitelement kann eine Wärmeübertragungsfunktion haben, so dass mindestens 80% der in ein Strömungsleitelement eingebrachten Wärme in die angeschlossenen Rohre und damit auf das in den Rohren transportierte Kühlmedium übertragbar ist. Des Weiteren wird durch ein jeweiliges Strömungsleitelement die Wärmeübertragungsfläche des Kühlelements vergrößert.

Das durch das Strömungsleitelement geführte rezirkulierte Abgas kann gegebenenfalls auch eine Turbulenz in die Flamme einbringen. Turbulenzen in der Flamme können den Widerstand der Flammenkontur senken und/ oder einen größeren Impulstransport bewirken und die Wärmeübertragung mit dem Kühlelement vergrößern, so dass somit der Massenstrom des aus der Umgebung in die Flamme eingesaugtem Fluids erhöht wird. Dies kann zu einer verstärkten Abkühlung des rezirkulierten Abgases führen und damit einen größeren Massenstrom der rezirkulierten Abgase in die Flamme bewirken.

Im Falle einer verdrillten Flamme kann das Strömungsleitelement dazu eingerichtet sein, das rezirkulierte Abgas derart in die Flamme zu leiten, dass das rezirkulierte Abgas mit der Richtung der Verdrillung in die Flamme geleitet wird.

Eine verdrillte Flamme kann bedeuten, dass innerhalb der Flamme eine Strömung um die Längsachse der Flamme vorhanden ist. Dies kann beispielsweise durch Drallelemente im oder am Brennermund realisiert sein. Die Strömungsleitelemente können gegebenenfalls eine Verdrillung der Flamme verstärken oder diese bewirken.

Dabei ist nicht ausgeschlossen, dass die Strömungsleitelemente auch bei einer nicht verdrillten Flamme eingesetzt werden, wobei die Strömungsleitelemente die Abgase in einer Bewegung mit zumindest rotatorischen Bestandteil in Richtung auf die Flamme lenken.

Das Strömungsleitelement kann mit einem oder mehreren Rohren der Kühleinrichtung beispielsweise verschweißt sein.

Es können mehrere Strömungsleitelemente entlang eines Umfangs um die Längsachse der Flamme angeordnet sein. Entlang des Umfangs benachbarte Strömungsleitelemente können dabei abstandsgleich angeordnet sein.

Eine mit Strömungsleitelementen ausgebildete Ausführungsform des Kühlungselements sieht vor, dass das Kühlungselement zumindest ein mäanderförmig verlaufendes Rohr und mindestens ein Strömungsleitelement aufweist, welches zwischen Schlingen des Mäanders verbindenden Rohrabschnitten angeordnet ist. Das Strömungsleitelement kann zwischen entlang des Umfangs des Kühlelements einander benachbarten Schlingen des Mäanders verbindenden Rohrabschnitten angeordnet sein. Ein solches Strömungsleitelement ist somit als eine sogenannte "Flosse" in Form eines Steges bzw. Blechs ausgebildet, welches zwischen zwei miteinander mit einer Schlinge des Mäanders verbundenen Rohren der Kühleinrichtung angeordnet ist und an wenigstens einem dieser Rohre bzw. Rohrabschnitte an diesen fixiert ist.

Dabei kann das Kühlelement die beschriebene Hohlzylinderform oder auch die hohle Kegelstumpfform aufweisen.

Des Weiteren können mit einer Schlinge des Mäanders verbundene Rohre der Kühleinrichtung, zwischen denen ein Strömungsleitelement angeordnet ist, in einer Ebene angeordnet sein, die entlang einer Sekante verläuft, um Rauchgas in Richtung auf ein Zentrum der Kühleinrichtung zu lenken.

Die Sekante verläuft dabei in einem Querschnitt der Kühleinrichtung, der senkrecht zur Längsachse der Flamme ausgerichtet ist. Das Zentrum der Kühleinrichtung befindet sich bei einer im Wesentlichen mit einem inneren Hohlraum ausgestatteten Kühleinrichtung, wie z.B. einer Hohlzylinderform oder einer Hohlkegelstumpfform, auf der Längsachse der Flamme.

Des Weiteren kann eine Ausführungsform mit Strömungsleitelement auch mit der Wendelform kombiniert sein, sodass das Kühlungselement zumindest ein helixförmig um die Längsachse angeordnetes Rohr aufweist und mindestens ein Strömungsleitelement, welches in wenigstens einer Winkelposition am Umfang des Kühlelements zwischen den Rohrabschnitten in dieser Winkelposition angeordnet ist, aufweist.

Dieses Strömungsleitelement kann dabei der Steigung der vom Rohr ausgebildeten Wendel folgen und sich teilweise oder auch vollständig über den Umfang erstrecken.

Das Strömungsleitelement kann dabei in einer Winkelposition lediglich an einem Rohrabschnitt fixiert sein und eine Leitfläche ausbilden, die bereichsweise die Mantelfläche einer ideellen hohlen Kegelform ausbildet.

Dabei kann an einem Rohrabschnitt der Wendel beidseitig jeweils ein Strömungsleitelement angeordnet sein, deren Leitflächen entlang derselben ideellen hohlen Kegelform ausgerichtet sind.

Das Strömungsleitelement kann der Wendelform folgend durch ein Flächenelement ausgebildet sein, dessen Oberfläche in einem Winkel von 20° bis 70° in Bezug zur Längsachse der Flamme verläuft.

Das Flächenelement kann innen und/ oder außen am wendelförmigen Rohr angeordnet sein.

Bei mehreren Rohren, die die Kühlelement ausbilden und die Wendelform aufweisen, können auch mehrere Rohre mit derartigen Strömungsleitelementen ausgebildet sein.

Des Weiteren kann das Kühlelement auch derart ausgestaltet sein, dass das Kühlelement wenigstens ein Strömungsleitelement umfasst, das von einem Kühlmedium durchströmt oder durchströmbar sind, wobei sich das Strömungsleitelement mit zumindest einer Komponente seiner Längserstreckungsrichtung parallel zur Längsachse erstreckt und strömungstechnisch mit einer Verteileinrichtung zur Verteilung von Kühlmedium auf die Strömungsleitelemente verbunden ist.

Es können mehrere derartiger Strömungsleitelemente vom Kühlelement umfasst sein. Auch diese Strömungsleitelemente sind derart angeordnet, dass sie eine Führungsfunktion von rezirkuliertem Abgas von radial außen in die Flamme haben. Dabei können diese Strömungsleitelemente mit ihrer Längserstreckungsrichtung parallel zur Längsachse ausgerichtet sein.

In alternativer Ausgestaltung sind die Strömungsleitelemente radial aufgeweitet, so dass sie im Wesentlichen die Form eines am Umfang unterbrochenen Hohlkegels ausbilden. In dieser Ausführungsform können sich die Strömungsleitelemente mit zunehmenden Abstand vom Brennermund entlang der Ausbreitungsrichtung der Flamme verbreitern, so dass sie in einem Bereich einer größeren radialen Aufweitung eine längeres Maß entlang des Umfangs aufweisen als in einem Bereich einer geringeren radialen Aufweitung.

Die Strömungsleitelemente können strömungstechnisch optimierte Anströmflächen aufweisen. Beispielsweise können die Strömungsleitelemente abschnittsweise im Querschnitt jeweils ein NACA-Profil ausbilden. Dabei kann die Flügelnase des NACA-Profils eben ausgeführt sein. Diese Profile bewirken in strömungstechnisch optimierter Weise die Einströmung von Abgas in den von dem Kühlelement ausgebildeten Hohlraum und damit zur Flamme bzw. zum Verbrennungsprozess.

Entlang des Umfangs angeordnete Strömungsleitelemente können einander dabei radial und entlang des Umfangs bereichsweise überlagern.

In dieser Ausführungsform sind somit im Unterschied zu der oben genannten Ausführungsformen mit wenigstens einem Rohr, welches das Kühlelement ausbildet bzw. von dieser umfasst ist, bis auf die Verteileinrichtung kein Rohr vorgesehen, an welchem die Strömungsleitelemente angeordnet sind.

Weiterhin kann die Kesselanlage eine Fluid-Zuführungseinrichtung aufweisen, mit der radial in Richtung auf die Längsachse gerichtet ein Fluid, wie z.B. Brennstoff, Luft und/ oder rückgeführtes Abgas, durch die Kühleinrichtung hindurch ausgebbar ist. Gegebenenfalls handelt es sich dabei um eine ringförmige Fluid-Zuführungseinrichtung. Mit der Fluid-Zuführungseinrichtung wird erreicht, dass durch Mitnahme von Rauchgas durch das ausgegebene bzw. ausströmende Fluid mehr Rauchgas an die Kühleinrichtung herangeführt wird und demzufolge je Zeiteinheit mehr Rauchgas abkühlbar ist.

In einer Ausführungsform der Kesselanlage ist vorgesehen, dass das mediumdurchströmte Rohr bzw. mediumdurchströmbare Rohre um eine Achse rotierbar angeordnet ist. Gegebenenfalls ist diese Achse die Längsachse der vom Brenner erzeugten Flamme. Bei Ausgestaltung der Kühleinrichtung mit mehreren Rohren sind demzufolge auch die mehreren Rohre um die Längsachse der Flamme rotierbar angeordnet. Zur Zu- und Ableitung des Kühlmediums in das Rohr bzw. die Rohre kann das Rohr bzw. die Rohre mit entsprechenden Drehdurchführungen an ein Reservoir bzw. an Rohre in der Feuerraumwand angeschlossen sein. Diese Ausgestaltung bewirkt eine zusätzliche Effizienz-Erhöhung in der Kühlwirkung des rückgeführten Abgases.

Weiterhin kann die Kesselanlage eine Eindüseeinrichtung aufweisen, mit der ein Fluid wie z.B. Speisewasser in den Bereich der Rückführung von Abgas in den Feuerraum einspritzbar ist. Dadurch kann ein weiterer Abkühlungseffekt des Rezirkulats bewirkt werden. In vorteilhafter Ausgestaltung ist die Spritzeinrichtung derart ausgestaltet, dass von ihr ausgebrachtes Fluid auf die Kühleinrichtung gelangt, sodass gegebenenfalls beim Einspritzen nicht verdampftes Fluid einen zusätzlichen Kühlungseffekt auf der Kühleinrichtung bewirkt. Ein Reservoir für das einzuspritzende Fluid kann dabei strömungstechnisch mit dem Rohr bzw. den Rohren der Kühleinrichtung gekoppelt sein.

Bei Ausführungsform der erfindungsgemäßen Kesselanlage als Flammrohrkessel ist die Kühlanlage vorzugsweise an einer Stirnseite des Flammenrohrs angeordnet, an der sich auch der Brenner bzw. Brennermund befindet. Dabei kann die Stirnfläche bis auf die Kühleinrichtung mit Feuerfestmaterial ausgekleidet sein, wobei das Rohr bzw. die Rohre der Kühleinrichtung durch das Feuerfestmaterial hindurchführen.

Ein solcher Flammenrohrkessel kann durch zusätzliche konvektive Heizflächen, vorzugsweise in Rohren, um den Brennerkopf bzw. die Kühleinrichtung herum ergänzt werden, wodurch sich die Wirkung der Kühlung der Abgasrezirkulation weiter erhöht. Bei Flammrohrkesseln mit wassergekühlter Front können die Rohre der Kühleinrichtung aus dieser wassergekühlten Front gespeist werden und das erwärmte Fluid kann der wassergekühlten Front wieder zugeführt werden.

Ein weiterer Aspekt der vorliegenden Erfindung ist ein Verfahren zur Erzeugung von Wärme durch Verbrennung wenigstens eines Brennstoffes mittels einer beschriebenen Kesselanlage, bei dem in dem Feuerraum der Kesselanlage mit dem Brenner eine Flamme entlang der Längsachse erzeugt wird und dabei entstehendes Abgas zur Flamme intern zurückgeführt wird, wobei mittels der Kühleinrichtung Wärme vom rückgeführten Abgas aufgenommen und abgeleitet wird, und mittels der Positionierungseinrichtung das kühlmediumführende Kühlelement der Kühleinrichtung vor oder während der Abgasrückführung im Wesentlichen entlang der Längsachse der vom Brenner erzeugten Flamme verschoben wird und die Position des Kühlelements im Wesentlichen entlang der Längsachse eingestellt wird.

Mittels der Positionierungseinrichtung kann eine Nachjustierung der axialen Position des Kühlelements beim Betrieb der Kesselanlage erfolgen, um einen minimalen NOx im Abgas einzustellen.

Dadurch ergeben sich in beschriebener Weise die Möglichkeit der Intensivierung der feuerrauminternen Abgasrezirkulation und eine Minderung der NOx-Emissionen.

Zudem wird durch die Temperaturminderung des rückgeführten Abgases eine Mitnahme dieses Abgases begünstigt, da Dichte und Viskosität von im Verbrennungsprozess im selben Zeitfenster entstehenden Abgases und in diesem Zeitfenster zurückgeführten Rezirkulats aneinander angeglichen werden.

Des Weiteren kann vorgesehen sein, dass die Kühleinrichtung der Kesselanlage bei Kühlung des rückgeführten Abgases rotiert. Zusätzlich zur mit der Kühlungseinrichtung bewirkten Kühlung kann mittels einer Eindüseeinrichtung Fluid in den Bereich der Abgas-Rückführung in den Feuerraum eingespritzt werden.

Die Erfindung wird im Folgenden anhand der in den beiliegenden Zeichnungen dargestellten Ausführungsbeispiele erläutert.

Es zeigen
Figur 1: eine Schnittansicht eines Teilbereichs der Kesselanlage einer 1. Ausführungsform,
Figur 2: eine Kühleinrichtung einer ersten Ausführungsform in Schnittansicht,
Figur 3: eine Kühleinrichtung einer zweiten Ausführungsform in Schnittansicht,
Figur 4: eine Kühleinrichtung einer dritten Ausführungsform in Schnittansicht,
Figur 5: ein den Zusammenhang zwischen der Temperatur und der NOx- Konzentration darstellendes Diagramm,
Figur 6: eine Schnittansicht eines Teilbereichs der Kesselanlage einer zweiten Ausführungsform,
Figur 7: eine Kühleinrichtung einer vierten Ausführungsform in Seitenansicht,
Figur 8: die Kühleinrichtung der vierten Ausführungsform in Draufsicht,
Figur 9: eine Kühleinrichtung einer fünften Ausführungsform in Draufsicht,
Figur10: die Kühleinrichtung der fünften Ausführungsform in Seitenansicht,
Figur 11: eine Kühleinrichtung einer sechsten Ausführungsform in Seitenansicht,
Figur 12: die Kühleinrichtung der sechsten Ausführungsform in Draufsicht,
Figur 13: die Kühleinrichtung der sechsten Ausführungsform in Schnittansicht entlang des in Figur 12 angedeuteten Schnittverlaufs,
Figur 14: eine Kühleinrichtung einer siebten Ausführungsform in Seitenansicht,
Figur 15: die Kühleinrichtung der siebten Ausführungsform in Schnittansicht entlang des in Figur 14 angedeuteten Schnittverlaufs,
Figur 16: eine Kühleinrichtung einer achten Ausführungsform in Seitenansicht,
Figur 17: die Kühleinrichtung der achten Ausführungsform in Draufsicht,
Figur 18: die Kühleinrichtung der achten Ausführungsform in Schnittansicht entlang des in Figur 17 angedeuteten Schnittverlaufs,
Figur 19: eine Kühleinrichtung einer neunten Ausführungsform in Seitenansicht, und
Figur 20: die Kühleinrichtung der neunten Ausführungsform in Draufsicht.

Zur Erläuterung der Funktionsweise der erfindungsgemäßen Kesselanlage wird Bezug genommen auf Figur 1. Hier ist dargestellt, dass sich ein Brenner 30 im Inneren eines Brennerkorbs 20 befindet. Aus dem Brennermund 31 bzw. Brenneraustritt tritt die Flamme 40 entlang ihrer Längsachse 41 aus, die sich in den Feuerraum 1 der Kesselanlage erstreckt. Die Kesselanlage ist dabei derart konzipiert, dass entstehendes Abgas 50 in einer Abgas-Rückführung 51 in einer Einsaugstelle 52 wieder dem Verbrennungsprozess bzw. der Flamme zugeführt wird, wie zum Beispiel durch eine hier nicht dargestellte, dem Brenner 30 gegenüberliegende Kesselwand, an der die Rauchgase umgelenkt und derart zurück in Richtung auf den Brenner 30 gelenkt werden, wie es durch die Strömungspfeile der Abgas-Rückführung 51 angedeutet ist. Dabei tritt das Rauchgas zumindest teilweise zwischen den Rohren 70 der Kühleinrichtung 60 hindurch und/oder um strömt diese.

Durch den einstellbaren Abstand zwischen der Kühleinrichtung 60 und dem Brenner 30 bzw. der Einsaugstelle 52 erfolgt die Zuführung von Abgas 50 über die Abgas-Rückführung 51 somit auch in den Kühlbereich der Kühleinrichtung 60.

Durch die Abkühlung des rückgeführten Abgases 50 mittels der Kühleinrichtung 60 wird eine Minderung der Temperatur des Abgases 50 bewirkt, sodass der Abgas-Massestrom erhöht werden kann und demzufolge je Zeiteinheit mehr Abgas 50 in den Verbrennungsprozess rezirkuliert werden kann als bei herkömmlichen Einrichtungen. Gleichzeitig wird dadurch die Temperatur des Verbrennungsprozesses gesenkt. Wie bereits beschrieben lassen sich durch diese Auswirkungen die NOx- Emissionen deutlich verringern.

Eine weitere Minderung der Temperatur lässt sich durch den Einsatz der dargestellten Eindüseeinrichtung 80 bewirken, mit der gespritztes Fluid 81 in den Verbrennungsprozess bzw. in dessen Nähe ausbringbar ist.

Die Rohre 70 sollten dabei einen Abstand aufweisen, der eine ausreichende Wärmeabgabe vom Abgas 50 auf die Kühleinrichtung 60 ermöglicht.

Es ist ersichtlich, dass die Wirkung der Kühleinrichtung im Wesentlichen in dem Bereich erzeugt wird, in dem auch die Flamme 40 aus dem Brenner 30 austritt und in dem auch das Abgas 50 wieder dem Verbrennungsprozess zugeführt wird.

Des Weiteren ist erkennbar, dass die Kühleinrichtung 60 in den Feuerraum 1 auskragt.

Das Maß dieser Auskragung bzw. die Position der Rohre 70, die gleichzeitig das Kühlelement 70 ausbilden, in Bezug zu einer Stirnseite 11 der Feuerraumwand 10, kann durch eine Positionierungseinrichtung 90 eingestellt werden, mit der die Kühleinrichtung 60 entlang der Längsachse 41 der Flamme 40 bewegt werden kann, um einen optimalen, minimalen Wert von NOx- Emissionen einzustellen.

An dem Kühlelement 70 bzw. an dessen Rohren sind in der hier dargestellten Ausführungsform zwei Leitungselemente 12 strömungstechnisch angeschlossen, die im Wesentlichen parallel zur Längsachse 41 der Flamme 40 ausgerichtet sind und die strömungstechnische Verbindungen 13 durch die Feuerraumwand 10 hindurch realisieren, um die Kühleinrichtung 60 strömungstechnisch mit einem hier nicht dargestellten Kühlmedium-Reservoir zu verbinden. Um eine Relativbewegung der Leitungselemente 12 zur Feuerraumwand 10 zu ermöglichen sind in dieser Einschubhülsen 95 vorgesehen, durch die hindurch die Leitungselemente 12 führen.

In der in Figur 2 und 3 dargestellten Ausführungsform ist die Kühleinrichtung 60 ebenfalls durch einen Brennerkorb 20 gebildet, der durch mehrere, parallel zueinander verlaufende ersten Abschnitte 71 von Rohren 70 realisiert ist. Diese Rohre 70 sind auch hier strömungstechnisch mit Leitungselementen 12 durch die Feuerraumwand 10 hindurchgeführt, wie zu Fig. 1 beschrieben.

Diese ersten Abschnitte 71 der Rohre 70 sind alle mit einem ringförmigen Verteiler 74 strömungstechnisch verbunden, der es ermöglicht, dass von den Rohren geführte Kühlmedium 61 in den Rohren 70 zu verteilen und weiterzuleiten.

In der in Figur 4 dargestellte Ausführungsform ist die Kühleinrichtung 60 ebenfalls durch einen Brennerkorb 20 gebildet, der hier jedoch einen ersten Windungsbereich 75 eines Rohres 70 sowie einen zweiten Windungsbereich 76 des Rohres 70 umfasst, wobei der erste Windungsbereich 75 radial innerhalb des zweiten Windungsbereiches 76 angeordnet ist. Diese Ausführungsform ließe sich auch mit lediglich einem Windungsbereich realisieren. Die beiden Windungsbereiche 75, 76 sind mittels eines Übergangs 77 strömungstechnisch miteinander verbunden. Des Weiteren sind sie über strömungstechnische Verbindungen 13 mit Leitungselementen der Feuerraumwand 10 verbunden.

Es ist vorgesehen, dass die in den Figuren 2-4 dargestellten Kühleinrichtungen 60 ebenfalls mit einer zu Figur 1 beschriebene Positionierungseinrichtung 90 zusammenwirken, die jedoch aus Gründen der Übersichtlichkeit in den Figuren 2-4 nicht dargestellt ist.

Figur 5 zeigt in einem Diagramm den Zusammenhang zwischen der Temperatur des Verbrennungsprozesses und der NOx- Konzentration des Abgases. Es ist ersichtlich, dass bei Senkung der Temperatur eine entsprechend deutliche Verringerung der NOx-Konzentration im Abgas zu verzeichnen ist, welche mit der erfindungsgemäßen Kühleinrichtung realisierbar ist.

Figur 6 zeigt im Schnitt zwei unterschiedliche Ausgestaltungsformen der Kühleinrichtung 60. Beide Varianten sind dabei derart ausgestaltet, dass die einzelnen Rohre 70 bzw. Abschnitte des Rohres 70 radial außerhalb des Brenners 30 angeordnet sind und dessen Brennermund 31 axial überlagern. In der oberhalb der Längsachse 41 dargestellten Ausführungsvariante sind die Rohre 70 im Wesentlichen derart angeordnet, dass sie zusammen eine Hohlzylinderform ausbilden. In der unterhalb der Längsachse 41 dargestellten Ausführungsvariante sind die Rohre 70 derart angeordnet, dass sie eine konische Form definieren, wobei der Bereich der Kühleinrichtung 60, der der Stirnseite 11 zugewandt ist, einen geringeren Durchmesser aufweist als die Seite der Kühleinrichtung 60, die davon abgewandt ist und demzufolge an der Seite des Brennermundes 31 angeordnet ist. In dieser Ausführungsform ist auch gezeigt, dass die Abgas-Rückführung 51 zwischen den Rohren 70 hindurch verläuft, sodass Wärme vom Abgas in das Kühlmedium in den Rohren 70 übertragen werden kann. Die konische Ausgestaltung der Kühleinrichtung 60 hat insbesondere den Vorteil, dass dadurch zumindest teilweise die stirnseitige Feuerraumwand 10 vor Strahlungswärme geschützt ist, so dass dieser Bereich eine geringere Temperatur hat und dadurch der Kühlungseffekt verstärkt wird. Auch hier ist die Positionierungseinrichtung 90 vorgesehen, mit der die Kühleinrichtung 60 entlang der Längsachse 41 der Flamme 40 verschoben und flexibel positioniert werden kann. Die dargestellten Positionierungseinrichtungen 90 können Feststelleinrichtungen (hier nicht im Detail dargestellt) aufweisen, mit denen die Positionen der Kühleinrichtungen 60 fixiert werden können.

Die Figuren 1-4 und 6 zeigen Kühleinrichtungen 60 in rotationssymmetrischen Ausgestaltungen 100, wobei die Figuren 1-4 Kühlelemente darstellen, die jeweils im Wesentlichen eine Hohlzylinderform 101 aufweisen. Figur 6 zeigt als Variante oberhalb der Längsachse 41 die Kühleinrichtung 60 ebenfalls in Hohlzylinderform 101. Unterhalb der Längsachse 41 zeigt Figur 6 die Kühleinrichtung 60 in einer hohlen Kegelstumpfform 102 bei der die axiale Seite, die der Feuerraumwand 10 abgewandt ist, eine größere radiale Weite aufweist, als die axiale Seite, die der Feuerraumwand 10 zugewandt ist.

Die Figuren 7-19 zeigen weitere mögliche Ausgestaltungsformen der Kühleinrichtung 60 bzw. deren Kühlelements 70.

Figur 7 zeigt das Kühlelement 70 mit daran angeschlossenen Leitungselementen 12 in einer Mäanderform 110, welche parallele Abschnitte 111 des Rohres 70 des Kühlelements aufweist, die durch Schlingen 113, die ebenfalls durch das Rohr 70 des Kühlelements ausgebildet sind, strömungstechnisch miteinander verbunden sind. Die parallelen Abschnitte 111 bildend somit auch Schlingen 113 verbindende Rohrabschnitte 112 aus. Die hier dargestellte Kühleinrichtung ist ebenfalls im wesentlichen hohlzylinderförmig ausgestaltet, und ist dazu eingerichtet, koaxial zur Längsachse der Flamme ausgerichtet zu werden. Figur 8 zeigt die Draufsicht auf die in Figur 7 dargestellte Mäanderform. Die Figuren 9 und 10 zeigen eine Abwandlung der Ausführungsform gemäß Figur 7 dahingehend, dass hier die dargestellte Kühleinrichtung bzw. das Kühlelement 70 nicht mehr im Wesentlichen eine Hohlzylinderform ausbildet, sondern im Wesentlichen eine hohle Kegelstumpfform 102, die ebenfalls durch eine Mäanderform 110 ausgebildet ist. Allerdings sind hier die die Schlingen 113 verbindenden Rohrabschnitte 112 nicht parallel zueinander ausgerichtet. Diese Mäanderform 110 ist dazu eingerichtet, koaxial zur Längsachse der Flamme ausgerichtet zu werden, wobei die radial weiter geöffnete Seite an der der Feuerraumwand 10, wie sie in den Figuren 1 und 6 dargestellt ist, abgewandten Seite anzuordnen ist.

Die Figuren 11-13 zeigen wiederum eine alternative Ausführungsform der Kühleinrichtung bzw. dessen Kühlelements 60, welches hier durch einen ersten Windungsbereich 75 des Rohres 70 des Kühlelements ausgebildet ist, sodass die Kühleinrichtung eine Wendelform aufweist. Es ist hierbei nicht ausgeschlossen, dass eine derartige Kühleinrichtung auch einen zweiten Windungsbereich 76, wie er in Figur 4 dargestellt ist, umfasst.

Figuren 14 und 15 zeigen eine mit Strömungsleitelementen 130 ergänzte Ausführungsform der in den Figuren 7 und 8 dargestellten Ausführungsform der Kühleinrichtung. Die Figuren 16-18 zeigen eine mit einem Strömungsleitelement 130 ergänzte Ausführungsform der in den Figuren 11-13 dargestellten Ausführungsform der Kühleinrichtung.

In der in den Figuren 14 und 15 dargestellten Ausführungsform der Kühleinrichtung ist diese ebenfalls in einer Hohlzylinderform 101 mit Mäanderform 110 ausgebildet. Hier befinden sich allerdings zwischen entlang des Umfangs einander benachbarten parallelen Abschnitten 111 des Rohres 70 Strömungsleitelemente 130. Die einander benachbarten parallelen Abschnitte 111 des Rohres 70 sind entlang von Sekanten 120 ausgerichtet, sodass auch die daran angeordneten Strömungsleitelemente 130 entsprechend dieser Sekanten 120 ausgerichtet sind. Die Strömungsleitelemente 130 bewirken eine strömungstechnische optimierte Zuführung von Abgasen in Richtung auf die Flamme bzw. deren Längsachse.

In der in den Figuren 16-18 dargestellten Ausführungsform der Kühleinrichtung sind an deren ersten Windungsbereich 75 zwei Strömungsleitelemente 130 angeschlossen, die der Wendel-Form des ersten Windungsbereichs 75 folgen. Die beiden Strömungsleitelemente 130 sind an gegenüberliegenden Seiten des Rohres 70 angeschlossen und verlaufen partiell in ideellen Kegelmantelflächen. Auch mit diesen Strömungsleitelementen 130 ist eine strömungstechnische optimierte Zuführung des Abgases in die Flamme möglich.

Die Figuren 19 und 20 zeigen eine abgewandelte Ausführungsform der Kühleinrichtung dahingehend, dass diese bis auf die Leitungselemente 12 im Bereich der Anströmung des Abgases keine Rohre aufweist, sondern lediglich durch Strömungsleitelemente 130 ausgebildet ist, welche entlang eines Umfangs angeordnet sind. Diese Strömungsleitelemente 130 umfassen strömungstechnische optimierte Anströmflächen, die das Einströmen von Abgas in den Innenraum der Kühleinrichtung und eine Umlenkung in Richtung auf die Längsachse der Flamme strömungstechnisch erleichtern. Des Weiteren können diese Strömungsleitelemente 130 auch derart ausgestaltet sein, dass sie von einem Kühlmedium zur Kühlung der Strömungsleitelemente durchströmbar sind. Diese Ausführungsform umfasst weiterhin eine Verteileinrichtung 140 zur Verteilung von Kühlmedium auf die Strömungsleitelemente 130.

### Bezugszeichenliste

- 1: Feuerraum
- 10: Feuerraumwand
- 11: Stirnseite
- 12: Leitungselement
- 13: Strömungstechnische Verbindung
- 20: Brennerkorb
- 30: Brenner
- 31: Brennermund
- 40: Flamme
- 41: Längsachse
- 50: Abgas
- 51: Abgas-Rückführung
- 52: Einsaugstelle
- 60: Kühleinrichtung
- 61: Kühlmedium
- 70: Rohr, Kühlelement
- 71: erster Abschnitt
- 74: ringförmiger Verteiler
- 75: erster Windungsbereich
- 76: zweiter Windungsbereich
- 77: Übergang zwischen dem ersten Windungsbereich und dem zweiten Windungsbereich
- 80: Eindüseeinrichtung
- 81: Gespritztes Fluid
- 90: Positionierungseinrichtung
- 95: Einschubhülse
- 100: rotationssymmetrische Ausgestaltung
- 101: Hohlzylinderform
- 102: hohle Kegelstumpfform
- 110: Mäanderform
- 111: paralleler Abschnitt
- 112: verbindender Rohrabschnitt
- 113: Schlinge
- 120: Sekante
- 130: Strömungsleitelement
- 131: Anströmfläche
- 140: Verteileinrichtung

## Patentansprüche

1. Kesselanlage zur Erzeugung von Wärme durch Verbrennung wenigstens eines Brennstoffes, umfassend einen Brenner (30) zur Erzeugung einer entlang einer Längsachse (41) in einen Feuerraum (1) der Kesselanlage gerichteten Flamme (40), wobei die Kesselanlage dazu eingerichtet ist, eine interne Rückführung (51) von bei der Verbrennung erzeugten Abgases (50) in die Flamme (40) zu realisieren, wobei im Bereich der Abgas-Rückführung (51) eine Kühleinrichtung (60) angeordnet ist, mit der Wärme von rückgeführtem Abgas (50) aufnehmbar und ableitbar ist, wobei die Kühleinrichtung (60) wenigstens ein Kühlelement (70) aufweist, in welchem ein Kühlmedium (61) aufnehmbar oder aufgenommen ist, und wobei das kühlmediumführende Kühlelement (70) von rückgeführtem Abgas (50) umströmbar ist, **dadurch gekennzeichnet, dass** das kühlmediumführende Kühlelement (70) mittels einer Positionierungseinrichtung (90) im Wesentlichen entlang der Längsachse (41) der Flamme (40) derart verschiebar ist, dass es an unterschiedlichen Positionen entlang der Längsachse (41) der Flamme (40) positionierbar ist.

2. Kesselanlage nach Anspruch 1, **dadurch gekennzeichnet, dass** das Kühlelement (70) in wenigstens einer Position die Längsachse (41) der Flamme (40) zumindest teilweise radial umgebend ausgebildet ist.

3. Kesselanlage nach einem der vorhergehenden Ansprüche, **dadurch gekennzeichnet, dass** die Kesselanalage eine Feuerraumwand (10) aufweist und die Positionierungseinrichtung (90) mindestens eine Einschubhülse (95) in der Feuerraumwand (10) umfasst, in welcher ein Leitungselement (12) der Kühleinrichtung (60), welches strömungstechnisch mit dem Kühlelement (70) verbunden ist, aufgenommen ist, sodass das Leitungselement (12) durch die Einschubhülse (95) führbar ist und somit die Kühleinrichtung (60) entlang der Längsachse (41) der Flamme (40) an unterschiedlichen Positionen positionierbar ist.

4. Kesselanlage nach wenigstens einem der vorherigen Ansprüche, **dadurch gekennzeichnet, dass** das Kühlelement (70) eine im Wesentlichen rotationssymmetrische Ausgestaltung (100) aufweist.

5. Kesselanlage nach Anspruch 4, **dadurch gekennzeichnet, dass** das Kühlelement (70) im Wesentlichen eine Hohlzylinderform (101) ausbildet.

6. Kesselanlage nach Anspruch 4, **dadurch gekennzeichnet, dass** das Kühlelement (70) im Wesentlichen eine hohle Kegelstumpfform (102) ausbildet.

7. Kesselanlage nach wenigstens einem der vorherigen Ansprüche, **dadurch gekennzeichnet, dass** das Kühlelement (70) wenigstens ein Rohr umfasst, das von Kühlmedium (61) durchströmt oder durchströmbar ist.

8. Kesselanlage nach Anspruch 7, **dadurch gekennzeichnet, dass** das Rohr (70) helixförmig um die Längsachse (41) angeordnet ist.

9. Kesselanlage nach Anspruch 7, **dadurch gekennzeichnet, dass** das Rohr (70) mäanderförmig um die Längsachse (41) der Flamme (40) verläuft.

10. Kesselanlage nach wenigstens einem der vorherigen Ansprüche, **dadurch gekennzeichnet, dass** das Kühlungselement (70) mindestens ein Strömungsleitelement (130) umfasst, welches derart angeordnet ist, dass es eine Führungsfunktion von rückgeführtem Abgas (50) von radial außen in die Flamme (40) hat.

11. Kesselanlage nach Anspruch 10, **dadurch gekennzeichnet, dass** das Kühlungselement (70) zumindest ein mäanderförmig verlaufendes Rohr und mindestens ein Strömungsleitelement (130) aufweist, welches zwischen Schlingen (113) des Mäanders verbindenden Rohrabschnitten (112) angeordnet ist.

12. Kesselanlage nach Anspruch 10, **dadurch gekennzeichnet, dass** das Kühlungselement zumindest ein helixförmig um die Längsachse (41) angeordnetes Rohr (70) aufweist und mindestens ein Strömungsleitelement (130), welches in wenigstens einer Winkelposition am Umfang des Kühlelements (70) zwischen den Rohrabschnitten in dieser Winkelposition angeordnet ist, aufweist.

13. Kesselanlage nach Anspruch 10, **dadurch gekennzeichnet, dass** das Kühlelement 70 wenigstens ein Strömungsleitelement 130 umfasst, das von einem Kühlmedium 61 durchströmt oder durchströmbar sind, wobei sich das Strömungsleitelement (130) mit zumindest einer Komponente seiner Längserstreckungsrichtung parallel zur Längsachse (41) erstreckt und strömungstechnisch mit einer Verteileinrichtung (140) zur Verteilung von Kühlmedium (61) auf die Strömungsleitelemente (130) verbunden ist.

14. Kesselanlage nach Anspruch 13, **dadurch gekennzeichnet, dass** die Strömungsleitelemente (130) strömungstechnisch optimierte Anströmflächen (131) aufweisen.

15. Verfahren zur Erzeugung von Wärme durch Verbrennung wenigstens eines Brennstoffes mittels einer Kesselanlage nach einem der Ansprüche 1-14, bei dem in dem Feuerraum (1) der Kesselanlage mit dem Brenner (30) eine Flamme (40) entlang der Längsachse (41) erzeugt wird und dabei entstehendes Abgas (50) zur Flamme (40) intern zurückgeführt wird, wobei mittels der Kühleinrichtung (60) Wärme vom rückgeführten Abgas (50) aufgenommen und abgeleitet wird, und mittels der Positionierungseinrichtung (90) das kühlmediumführende Kühlelement (70) der Kühleinrichtung (60) vor oder während der Abgasrückführung im Wesentlichen entlang der Längsachse (41) der vom Brenner (30) erzeugten Flamme (40) verschoben wird und die Position des Kühlelements (70) im Wesentlichen entlang der Längsachse (41) eingestellt wird.

## Claims

1. A boiler plant for generating heat by burning at least one fuel, comprising a burner (30) for generating a flame (40) which is oriented along a longitudinal axis (41) in a combustion chamber (1) of the boiler plant (40) , wherein the boiler plant is configured to perform an internal recirculation (51) of exhaust gas (50) generated during combustion back into the flame (40), wherein a cooling unit (60) is arranged in the region of the exhaust gas recirculation (51), with which heat from recirculated exhaust gas (50) can be absorbed and dissipated, wherein the cooling unit (60) comprises at least one cooling element (70) in which a cooling medium (61) can be accommodated or is accommodated, and wherein the cooling medium-carrying cooling element (70) can be flow-surrounded by recirculated exhaust gas (50), **characterized in that** the cooling medium-carrying cooling element (70) is displaceable by means of a positioning unit (90) substantially along the longitudinal axis (41) of the flame (40) such that it can be positioned at different positions along the longitudinal axis (41) of the flame (40).

2. The boiler plant according to claim 1, **characterized in that** the cooling element (70) at least partially surrounds the longitudinal axis (41) of the flame (40) radially, in at least one position.

3. The boiler plant according to one of the preceding claims, **characterized in that** the boiler plant comprises a combustion chamber wall (10) and the positioning unit (90) comprises at least one insertion sleeve (95) in the combustion chamber wall (10), in which a conduit element (12) of the cooling unit (60), which is fluidically connected to the cooling element (70), is received, such that the conduit element (12) can be guided through the insertion sleeve (95) and the cooling unit (60) can thus be positioned at different locations along the longitudinal axis (41) of the flame (40).

4. The boiler plant according to at least one of the preceding claims, **characterized in that** the cooling element (70) has a substantially rotationally symmetric configuration (100).

5. The boiler plant according to claim 4, **characterized in that** the cooling element (70) essentially has a hollow cylindrical shape (101).

6. The boiler plant according to claim 4, **characterized in that** the cooling element (70) essentially has a hollow truncated cone shape (102).

7. The boiler plant according to at least one of the preceding claims, **characterized in that** the cooling element (70) comprises at least one tube through which a cooling medium (61) flows or can flow through.

8. The boiler plant according to claim 7, **characterized in that** the tube (70) is arranged helically around the longitudinal axis (41).

9. The boiler plant according to claim 7, **characterized in that** the tube (70) extends in a meandering pattern around the longitudinal axis (41) of the flame (40).

10. The boiler plant according to at least one of the preceding claims, **characterized in that** the cooling element (70) comprises at least one flow-guiding element (130) arranged such that it has a guiding function for guiding recirculated exhaust gas (50) from the radial exterior into the flame (40).

11. The boiler plant according to claim 10, **characterized in that** the cooling element (70) comprises at least one meandering pipe and at least one flow-guiding element (130) arranged between pipe sections (112) connecting the loops (113) of the meander

12. The boiler plant according to claim 10, **characterized in that** the cooling element comprises at least one tube (70) arranged helically around the longitudinal axis (41) and at least one flow guide element (130) arranged at at least one angular position at the circumference of the cooling element (70) between the tube sections at this angular position.

13. The boiler plant according to claim 10, **characterized in that** the cooling element 70 comprises at least one flow guide element 130 through which a cooling medium 61 flows or can flow through, wherein the flow guide element (130) extends with at least one component of its longitudinal direction parallel to the longitudinal axis (41) and is fluidically connected to a distribution unit (140) for distributing cooling medium (61) to the flow guide elements (130).

14. The boiler plant according to claim 13, **characterized in that** the flow guide elements (130) have flow-optimized inflow surfaces (131).

15. A method for generating heat by burning at least one fuel using a boiler plant according to any one of claims 1-14, in which a flame (40) is generated in the combustion chamber (1) of the boiler plant using the burner (30) along the longitudinal axis (41), and the resulting exhaust gas (50) is recirculated internally into the flame (40), wherein, by means of the cooling unit (60) heat is absorbed and dissipated from the recirculated exhaust gas (50), and by means of the positioning unit (90), the cooling medium-carrying cooling element (70) of the cooling unit (60) is displaced essentially along the longitudinal axis (41) of the flame (40) generated by the burner (30) and the position of the cooling element (70) is adjusted substantially along the longitudinal axis (41).

## Revendications

1. Installation de chaudière pour la génération de chaleur par combustion d'au moins un combustible, comprenant un brûleur (30) pour la génération d'une flamme (40) orientée le long d'un axe longitudinal (41) dans un foyer (1) de l'installation de chaudière, dans laquelle l'installation de chaudière est configurée pour réaliser un renvoi interne (51) de gaz d'échappement (50) généré lors de la combustion dans la flamme (40), dans laquelle un dispositif de refroidissement (60) est disposé dans la région du renvoi de gaz d'échappement (51), avec lequel de la chaleur peut être absorbée et peut être évacuée du gaz d'échappement renvoyé (50), dans laquelle le dispositif de refroidissement (60) présente au moins un élément de refroidissement (70) dans lequel un milieu de refroidissement (61) peut être absorbé ou est absorbé, et dans laquelle l'élément de refroidissement à guidage de milieu de refroidissement (70) peut être parcouru par du gaz d'échappement renvoyé (50), **caractérisée en ce que** l'élément de refroidissement à guidage de milieu de refroidissement (70) peut être coulissé au moyen d'un dispositif de positionnement (90) essentiellement le long de l'axe longitudinal (41) de la flamme (40) de telle sorte qu'il peut être positionné à différentes positions le long de l'axe longitudinal (41) de la flamme (40).

2. Installation de chaudière selon la revendication 1, **caractérisée en ce que** l'élément de refroidissement (70) est réalisé de manière à entourer au moins partiellement radialement l'axe longitudinal (41) de la flamme (40) dans au moins une position.

3. Installation de chaudière selon une des revendications précédentes, **caractérisée en ce que** l'installation de chaudière présente une paroi de foyer (10) et le dispositif de positionnement (90) comprend au moins un manchon enfichable (95) dans la paroi de foyer (10) dans lequel un élément de direction (12) du dispositif de refroidissement (60) qui est connecté à l'élément de refroidissement (70) par la technique d'écoulement est reçu de sorte que l'élément de direction (12) peut être guidé par le manchon enfichable (95) et le dispositif de refroidissement (60) peut ainsi être positionné à différentes positions le long de l'axe longitudinal (41) de la flamme (40).

4. Installation de chaudière selon au moins une des revendications précédentes, **caractérisée en ce que** l'élément de refroidissement (70) présente une configuration essentiellement à symétrie de rotation (100).

5. Installation de chaudière selon la revendication 4, **caractérisée en ce que** l'élément de refroidissement (70) forme essentiellement une forme de cylindre creux (101).

6. Installation de chaudière selon la revendication 4, **caractérisée en ce que** l'élément de refroidissement (70) forme essentiellement une forme tronconique creuse (102).

7. Installation de chaudière selon au moins une des revendications précédentes, **caractérisée en ce que** l'élément de refroidissement (70) comprend au moins un tuyau qui est parcouru ou peut être parcouru par le milieu de refroidissement (61).

8. Installation de chaudière selon la revendication 7, **caractérisée en ce que** le tuyau (70) est disposé en forme d'hélice autour de l'axe longitudinal (41).

9. Installation de chaudière selon la revendication 7, **caractérisée en ce que** le tuyau (70) s'étend en forme de méandre autour de l'axe longitudinal (41) de la flamme (40).

10. Installation de chaudière selon au moins une des revendications précédentes, **caractérisée en ce que** l'élément de refroidissement (70) comprend au moins un élément de direction d'écoulement (130) qui est disposé de telle sorte qu'il a une fonction de guidage du gaz d'échappement renvoyé (50) de l'extérieur radialement dans la flamme (40).

11. Installation de chaudière selon la revendication 10, **caractérisée en ce que** l'élément de refroidissement (70) présente au moins un tuyau s'étendant en forme de méandre et au moins un élément de direction d'écoulement (130) qui est disposé entre des boucles (113) du méandre de sections de tuyau (112) qui se connectent.

12. Installation de chaudière selon la revendication 10, **caractérisée en ce que** l'élément de refroidissement présente au moins un tuyau (70) disposé en forme d'hélice autour de l'axe longitudinal (41) et présente au moins un élément de direction d'écoulement (130) qui est disposé dans au moins une position angulaire à la circonférence de l'élément de refroidissement (70) entre les sections de tuyau dans cette position angulaire.

13. Installation de chaudière selon la revendication 10, **caractérisée en ce que** l'élément de refroidissement 70 comprend au moins un élément de direction d'écoulement 130 qui est parcouru ou peut être parcouru par un milieu de refroidissement 61, dans laquelle l'élément de direction d'écoulement (130) s'étend avec au moins une composante de sa direction d'extension longitudinale parallèlement à l'axe longitudinal (41) et est connecté à un dispositif de distribution (140) pour la distribution de milieu de refroidissement (61) sur les éléments de direction d'écoulement (130) par la technique d'écoulement.

14. Installation de chaudière selon la revendication 13, **caractérisée en ce que** les éléments de direction d'écoulement (130) présentent des faces d'afflux (131) optimisées du point de vue de la technique l'écoulement.

15. Procédé de génération de chaleur par combustion d'au moins un combustible au moyen d'une installation de chaudière selon une des revendications 1 à 14, lors duquel une flamme (40) est générée le long de l'axe longitudinal (41) dans le foyer (1) de l'installation de chaudière avec le brûleur (30) et du gaz d'échappement apparaissant ce faisant (50) est renvoyé en interne vers la flamme (40), dans lequel de la chaleur est absorbée et évacuée par le gaz d'échappement renvoyé (50) au moyen du dispositif de refroidissement (60), et l'élément de refroidissement à guidage de milieu de refroidissement (70) du dispositif de refroidissement (60) est coulissé essentiellement le long de l'axe longitudinal (41) de la flamme (40) générée par le brûleur (30) avant ou pendant le renvoi de gaz d'échappement au moyen du dispositif de positionnement (90) et la position de l'élément de refroidissement (70) est réglée essentiellement le long de l'axe longitudinal (41).
